# EUROPÄISCHE PATENTSCHRIFT

(11) **EP 2 529 051 B1**
(45) Veröffentlichungstag und Bekanntmachung des Hinweises auf die Patenterteilung: **24.12.2014**
(21) Anmeldenummer: 11702395.2
(22) Anmeldetag: 25.01.2011
(51) Int. Cl.: F02M 37/00, E01C 19/35, E02D 3/074

(54) **BODENVERDICHTUNGSGERÄT MIT ABKLEMMBARER KRAFTSTOFFLEITUNG**
SOIL COMPACTION DEVICE HAVING A DISCONNECTABLE FUEL LINE
APPAREIL DE COMPACTAGE DU SOL COMPORTANT UN TUYAU À CARBURANT POUVANT ÊTRE PINCÉ

(30) Priorität: 25.01.2010 DE 102010005597
(43) Veröffentlichungstag der Anmeldung: 05.12.2012
(73) Patentinhaber: BOMAG GmbH, 56154 Boppard (DE)
(72) Erfinder: LAUGWITZ Niels, 56112 Lahnstein (DE)
(74) Vertreter: Tomerius, Isabel
(86) Internationale Anmeldenummer: PCT/EP2011/000309
(87) Internationale Veröffentlichungsnummer: WO 2011/089020

(56) Entgegenhaltungen:
- DE-A1- 4 331 198
- DE-C1- 19 549 113

## Beschreibung

Die Erfindung betrifft ein Bodenverdichtungsgerät mit einem Verbrennungsmotor und mit einem Tankbehälter zur Aufnahme von Kraftstoff für den Betrieb dieses Verbrennungsmotors. Bei dem Bodenverdichtungsgerät handelt es sich bevorzugt um ein handgeführtes Bodenverdichtungsgerät wie insbesondere einen Stampfer, ein Vibrationsplattengerät oder dergleichen.

Beim Transport oder bei längerer Lagerung eines solchen Bodenverdichtungsgeräts kann Kraftstoff vom Tankbehälter in den Verbrennungsmotor gelangen, was unerwünscht ist. Besonders anfällig sind Verbrennungsmotoren mit einer Membranvergasereinrichtung, da bei Erschütterungen von der Membranvergasereinrichtung Kraftstoff angesaugt und in den Verbrennungsmotor gefördert wird. Es ist daher bekannt, einen sogenannten Kraftstoffhahn (Benzinhahn) vorzusehen, mit dem sich ein Kraftstofffluss vom Tankbehälter zum Verbrennungsmotor bzw. dessen Vergasereinrichtung unterbrechen lässt. In der Praxis werden solche Kraftstoffhähne häufig nicht benutzt. Aus dem Stand der Technik (vgl. DE 195 49 113 C1) ist daher die Kombination einer manuell betätigbaren Gasbetätigungseinrichtung zur Drehzahl- bzw. Leistungssteuerung des Verbrennungsmotors mit einem Kraftstoffventil bekannt. Hierbei wird über die Betätigung der Gasbetätigungseinrichtung das Ventil automatisch geöffnet bzw. geschlossen. Derartige Lösungen sind in der Praxis jedoch störanfällig, was sich nachteilig auf die Betriebszuverlässigkeit auswirkt.

Es ist daher eine Aufgabe der Erfindung ein betreffendes Bodenverdichtungsgerät anzugeben, mit dem eine hohe Betriebszuverlässigkeit gewährleistet werden kann.

Diese Aufgabe wird gelöst von einem Bodenverdichtungsgerät mit den Merkmalen des Anspruchs 1. Die abhängigen Ansprüche betreffen bevorzugte Weiterbildungen.

Das erfindungsgemäße Bodenverdichtungsgerät umfasst einen Verbrennungsmotor und einen Tankbehälter zur Aufnahme von Kraftstoff, wie insbesondere Benzin, für den Betrieb dieses Verbrennungsmotors. Ferner umfasst das Bodenverdichtungsgerät eine manuell betätigbare Gasbetätigungseinrichtung und/oder eine manuell betätigbare Start-Stop-Einrichtung für den Verbrennungsmotor. Weiterhin umfasst das erfindungsgemäße Bodenverdichtungsgerät wenigstens eine Abklemmeinrichtung, welche auf wenigstens einen elastisch flexiblen Abschnitt einer zwischen dem Tankbehälter und dem Verbrennungsmotor, bzw. dem Tankbehälter und einer zum Verbrennungsmotor gehörenden Vergasereinrichtung, angeordneten und diese verbindenden Kraftstoffleitung mechanisch (d. h. z. B. ohne elektrische Stellkomponenten) einwirkt, um den Kraftstofffluss durch diese Kraftstoffleitung bzw. den Kraftstoffdurchfluss unterbrechen und insbesondere abklemmen zu können. Es ist vorgesehen, dass die Abklemmeinrichtung mit der Gasbetätigungseinrichtung und/oder der Start-Stop-Einrichtung mechanisch gekoppelt oder in diese integriert ist.

Die Abklemmung erfolgt insbesondere dadurch, dass der flexible Abschnitt der Kraftstoffleitung zur Unterbrechung des Kraftstoffflusses an wenigstens einer dafür vorgesehenen Stelle durch Aufbringen einer Kraft (Abklemmkraft) zusammengedrückt bzw. zusammengequetscht wird. Nach Kraftentlastung weitet sich der zusammengedrückte Bereich der Kraftstoffleitung aufgrund elastischer Rückstellkräfte wieder auf und gibt den Kraftstofffluss wieder frei. Während die aus dem Stand der Technik bekannten Ventileinrichtungen in Hinblick auf Erschütterungen, Vibrationen und Verharzungen äußerst empfindlich sind (was bspw. zur Undichtheit führt), zeichnet sich die erfindungsgemäße Lösung in vorteilhafter Weise dadurch aus, dass diese in vielerlei Hinsicht unempfindlich ist. Ferner kann zuverlässig ein unerwünschter Kraftstofffluss unterbrochen werden. Hierdurch wird die Betriebszuverlässigkeit des Bodenverdichtungsgeräts deutlich erhöht. Ferner kann eine aus dem Stand der Technik bekannte Ventileinrichtung, wie oben erläutert, entfallen, wodurch auch Kosten eingespart werden können. Die vorgeschlagene Lösung ist überzeugend einfach, benötigt nur wenig Komponenten und ist äußerst robust.

Unter einer Abklemmeinrichtung wird ein einzelnes oder eine Mehrzahl zusammenwirkender Elemente - oder Komponenten - verstanden, die eine Abklemmung der Kraftstoffleitung im Bereich des elastisch flexiblen Abschnitts bewirken können. Zur Abklemmeinrichtung gehören insbesondere zumindest wenigstens ein bewegliches die Abklemmkraft aufbringendes Klemmelement, welches unmittelbar oder mittelbar auf den elastisch flexiblen Abschnitt der Kraftstoffleitung mechanisch einwirkt und die Abklemmung herbei führen kann, und wenigstens ein hierzu die Gegenkraft aufbringendes Element, welches insbesondere starr ausgebildet und unbeweglich angeordnet ist. Der flexibel elastische Abschnitt der Kraftstoffleitung, in dem die Abklemmung stattfindet, ist zumindest abschnittweise zwischen den Wirkflächen dieser korrespondierenden Elemente angeordnet. Konkrete Ausgestaltungsmöglichkeiten sind Gegenstand bevorzugter Weiterbildungen.

Bei dem flexiblen Abschnitt handelt es sich bevorzugt um einen Schlauchabschnitt, der insbesondere aus einem kraftstoffresistenten und witterungsbeständigen Material gebildet ist. Bei Alterung oder Materialermüdung kann der betreffende Abschnitt vor Ort, z. B. auf der Baustelle, auch von ungeschultem Personal schnell und einfach ausgewechselt werden. Auch dies trägt zur Erhöhung der Betriebszuverlässigkeit des Bodenverdichtungsgeräts bei.

Es ist vorgesehen, dass die Abklemmeinrichtung mit einer manuell betätigbaren Gasbetätigungseinrichtung zur Einstellung der Leistung bzw. der Drehzahl des Verbrennungsmotors und/oder mit einer manuell betätigbaren Start-Stop-Einrichtung zur Bewerkstelligung einer Start-Stop-Funktion des Verbrennungsmotors mechanisch gekoppelt oder integriert mit dieser ausgebildet ist. Eine Gasbetätigungseinrichtung und eine Start-Stop-Einrichtung können als eine gemeinsame bzw. kombinierte Einrichtung ausgeführt sein. Bevorzugt ist vorgesehen, dass die Gasbetätigungseinrichtung und/oder die Start-Stop-Einrichtung zumindest eine Betriebsstellung oder Startstellung aufweist, bei welcher sich der Verbrennungsmotor im Betrieb befindet oder gestartet werden kann, wobei der Kraftstofffluss vom Tankbehälter zum Verbrennungsmotor freigegeben ist, und wenigstens eine Stopstellung, bei welcher sich der Verbrennungsmotor im abgeschalteten Ruhezustand befindet und der Kraftstofffluss vom Tankbehälter zum Verbrennungsmotor unterbrochen ist. Insbesondere ist vorgesehen, dass beim Abschalten des Verbrennungsmotors durch manuelles Bewegen der Gasbetätigungseinrichtung und/oder der Start-Stop-Einrichtung von der Betriebsstellung bzw. Startstellung in die Stopstellung der Kraftstofffluss zum Verbrennungsmotor mittels der Abklemmeinrichtung automatisch und auf mechanischem Wege, d. h. insbesondere ohne elektrische Stellkomponenten, unterbrochen wird und umgekehrt.

Gemäß einer bevorzugten Weiterbildung ist vorgesehen, dass die Gasbetätigungseinrichtung und/oder die Start-Stop-Einrichtung einen schwenkbaren, vom Bediener manuell zu betätigenden Stellhebel (Gashebel und/oder Ein-Aus-Hebel) oder dergleichen aufweist, der über einen Hebelmechanismus auf den elastisch flexiblen Abschnitt der Kraftstoffleitung mechanisch einwirken kann, um den Kraftstofffluss durch die Kraftstoffleitung abklemmen zu können. In einfacher Weise ist der Hebelmechanismus durch eine über das Schwenkgelenk überstehende Verlängerung des Stellhebels gebildet. Bevorzugt ist der Stellhebel einstückig mit dieser Verlängerung ausgebildet. Diese Verlängerung kann unmittelbar oder mittelbar auf den elastisch flexiblen Abschnitt der Kraftstoffleitung einwirken, um die Abklemmung herbei zu führen. Insbesondere ist vorgesehen, dass zur mittelbaren Abklemmung an der Verlängerung wenigstens eine Rolle oder Walze angeordnet ist, die auf den elastisch flexiblen Abschnitt der Kraftstoffleitung einwirkt, um den Kraftstofffluss durch die Kraftstoffleitung abklemmen zu können. Durch die Verwendung einer Rolle oder einer Walze können übermäßige Reibungs- und Schubkräfte am Außenmantel der Kraftstoffleitung vermieden werden, die zu Verschleiß und zur Beschädigung führen könnten. Die Rolle oder die Walze dient somit als verschleißminderndes Element.

Gemäß einer bevorzugten Weiterbildung ist vorgesehen, dass der Stellhebel mit wenigstens einem Nocken ausgebildet ist, der unmittelbar oder mittelbar auf den elastisch flexiblen Abschnitt der Kraftstoffleitung mechanisch einwirken kann, um den Kraftstofffluss durch die Kraftstoffleitung abklemmen zu können. Bevorzugt ist der Stellhebel einstückig mit dem Nocken ausgebildet. Insbesondere ist vorgesehen, dass wenigstens ein relativ zum elastisch flexiblen Abschnitt der Kraftstoffleitung bewegliches Druckstück umfasst ist, dass eine vom Nocken aufgebrachte Abklemmkraft reibungsfrei auf den elastisch flexiblen Abschnitt der Kraftstoffleitung überträgt, um hierdurch den Kraftstofffluss durch die Kraftstoffleitung abklemmen zu können. Mittels eines solchen kraftübertragenden Elements wird ein direkter reibender Kontakt zwischen dem Nocken und dem elastisch flexiblen Abschnitt der Kraftstoffleitung vermieden. Das kraftübertragende Element dient somit auch als verschleißminderndes Element. Dies wird nachfolgend im Zusammenhang mit den Figuren noch näher erläutert.

Gemäß einer bevorzugten Weiterbildung ist vorgesehen, dass die Abklemmeinrichtung ausgebildet ist, eine punktuelle Abklemmung des elastisch flexiblen Abschnitts der Kraftstoffleitung zu ermöglichen. Alternativ und/oder ergänzend ist vorgesehen, dass die Abklemmeinrichtung ausgebildet ist, eine Abklemmung des elastisch flexiblen Abschnitts der Kraftstoffleitung entlang eines Längenabschnitts oder eine flächige Abklemmung zu ermöglichen. Ebenso ist bevorzugt vorgesehen, dass die Abklemmeinrichtung ausgebildet ist, um eine mehrfache Abklemmung, bspw. an verschiedenen Stellen des elastisch flexiblen Abschnitts der Kraftstoffleitung, zu ermöglichen.

Gemäß einer bevorzugten Weiterbildung ist vorgesehen, dass die Abklemmeinrichtung ausgebildet ist, wenigstens einen elastisch flexiblen Abschnitt einer zwischen dem Tankbehälter und dem Verbrennungsmotor angeordneten Kraftstoffleitung und gleichzeitig wenigstens eine Entlüftungsleitung abklemmen und wieder freigeben zu können. Eine solche Entlüftungsleitung ist an eine Ent- und/oder Belüftungsöffnung des Tankbehälters angeschlossen. Damit kann das Austreten von Kraftstoff bei abgeschaltetem Verbrennungsmotor, bspw. während des Transports des Bodenverdichtungsgeräts, wirkungsvoll verhindert werden, während die erforderliche Belüftung des Tankbehälters im Betrieb gewährleistet bleibt. Durch das gleichzeitige Verschließen der Entlüftungsleitung wird auch das u. U. schädliche Austreten von Kraftstoffdämpfen vermieden. Nach dem gleichen Prinzip können auch mehr als zwei Leitungen abgeklemmt werden.

Gemäß einer bevorzugten Weiterbildung ist vorgesehen, dass die Abklemmeinrichtung, insbesondere einschließlich aller wesentlicher Komponenten, an einer Rahmenkonstruktion wie insbesondere einer Griffeinrichtung (Griffbügel) des Bodenverdichtungsgeräts angeordnet ist. Bevorzugt ist gleichfalls auch die Kraftstoffleitung zumindest abschnittsweise und insbesondere der elastisch flexible Abschnitt an dieser Rahmenkonstruktion angeordnet.

In nicht einschränkender Weise wird nachfolgend die Erfindung anhand bevorzugter Ausführungsbeispiele im Zusammenhang mit den Figuren näher erläutert. Es zeigen:
- Fig. 1: ein Bodenverdichtungsgerät in einer perspektivischen Ansicht;
- Fig. 2: ein erstes Ausführungsbeispiel einer Abklemmeinrichtung in zwei schematischen Ansichten;
- Fig. 3: ein zweites Ausführungsbeispiel einer Abklemmeinrichtung in mehreren perspektivischen Ansichten; und
- Fig. 4: ein drittes Ausführungsbeispiel einer Abklemmeinrichtung in einer perspektivischen Ansicht.

Die Ausführungsbeispiele sind im Zusammenhang mit einer Gasbetätigungseinrichtung dargestellt und erläutert. Anstelle einer solchen Gasbetätigungseinrichtung kann in analoger Weise auch eine Start-Stop-Einrichtung oder eine kombinierte Einrichtung (Gasbetätigungsfunktion und Start-Stop-Funktion) vorgesehen sein, wie obenstehend erläutert.

Fig. 1 zeigt ein aus dem Stand der Technik bekanntes, als Stampfer ausgebildetes Bodenverdichtungsgerät 10. Das Bodenverdichtungsgerät 10 umfasst einen Unterbau 20 mit einer Verdichtungsplatte 21 und einen Oberbau 30. Im Oberbau 30 ist ein Verbrennungsmotor 31 zum Antrieb der Verdichtungsplatte 21 und ein Tankbehälter 32 zur Aufnahme von Kraftstoff für den Betrieb des Verbrennungsmotors 31 angeordnet. Zum Oberbau 30 gehört ferner eine schützende Rahmenkonstruktion 33 die gleichfalls für einen Bediener als Griffeinrichtung bzw. Griffbügel dient. An der Rahmenkonstruktion 33 ist eine manuell zu betätigende Gasbetätigungseinrichtung 40 angebracht, zur Drehzahl- bzw. Leistungseinstellung des Verbrennungsmotors 31. Die Gasbetätigungseinrichtung 40 ist erfindungsgemäß mit einer Abklemmeinrichtung zur Unterbrechung des Kraftstoffflusses vom Tankbehälter 32 zum Verbrennungsmotor 31 gekoppelt, wie nachfolgend erläutert.

Fig. 2 zeigt schematisch eine solche Gasbetätigungseinrichtung 40 mit einem Stellhebel bzw. Gashebel 41, der manuell in verschiedene Stellungen gebracht werden kann. Fig. 2a zeigt den Stellhebel 41 in einer Betriebsstellung und die Fig. 2b zeigt den selben Stellhebel 41 in einer Stopstellung. Zwischen diesen Stellungen kann eine nicht gezeigte Leerlaufstellung vorgesehen sein. Der Stellhebel 41 ist mittels eines Schwenkgelenks 42 schwenkbar an einer Halterung 60 gelagert. Die Stellung des Stellhebels 41 wird mittels eines Gestänges oder Bowdenzugs 45 auf eine Vergasereinrichtung des Verbrennungsmotors 31 übertragen, wodurch die Drehzahl und/oder die Leistung des Verbrennungsmotors 31 situationserforderlich eingestellt werden kann.

Ferner kann der Verbrennungsmotor 31 mittels des Stellhebels 41 auch abgeschaltet bzw. stillgesetzt werden. Hierzu ist der Stellhebel 41 aus der in Fig. 2a gezeigten Betriebsstellung in die in der Fig. 2b gezeigte Stopstellung zu bewegen, was mit dem Bewegungspfeil A angedeutet ist. Hierbei wird gleichzeitig ein mit 50 bezeichneter Abschnitt einer Kraftstoffleitung, welche den Tankbehälter 32 mit dem Verbrennungsmotor 31 verbindet, gegen eine starre Klemmbacke 61 gepresst und hierbei zusammengedrückt bzw. zusammengequetscht, wodurch der Kraftstofffluss vom Tankbehälter 32 zum Verbrennungsmotor 31 wirkungsvoll unterbrochen bzw. abgeklemmt wird. Hierdurch kann verhindert werden, dass im abgeschalteten Zustand weiterhin Kraftstoff in den Motor bzw. dessen Vergasereinrichtung gelangt, was unerwünscht ist.

Die Abklemmung des Abschnitts 50 der Kraftstoffleitung erfolgt mittels einer Abklemmeinrichtung. Hierzu ist der Schwenkhebel 41 mit einer über das Schwenkgelenk 42 überstehenden und hier beispielhaft abgewinkelten Verlängerung 43 ausgebildet, an deren axialem Ende eine drehbare Rolle 46 angeordnet ist. Beim Bewegen des Stellhebels 41 in die Stopstellung (Pfeil A) wird kinematische bedingt der Abschnitt 50 der Kraftstoffleitung mittels der Rolle 46 zusammengedrückt. Die Rolle 46 verhindert übermäßige Reibungs- und/oder Schubkräfte infolge der Relativbewegung zwischen der Verlängerung 43 des Stellhebels 41 und dem Außenmantel des Abschnitts 50 der Kraftstoffleitung.

Wird der Stellhebel 41 aus der Stopstellung (Fig. 2b) in eine Betriebsstellung bewegt, was mit dem Bewegungspfeil B angedeutet ist, wird die Abklemmung des Abschnitts 50 aufgehoben. Infolge der Kraftentlastung weitet sich der zusammengedrückte Bereich der Kraftstoffleitung aufgrund elastischer Rückstellkräfte wieder auf und gibt den Kraftstofffluss wieder frei, wodurch der Verbrennungsmotor 31 gestartet und betrieben werden kann. Es ist somit erforderlich, dass zumindest der Abschnitt 50 der Kraftstoffleitung, in dem die Abklemmung stattfindet, aus einem elastisch flexiblen Material gebildet ist.

Fig. 3 zeigt eine anderes Ausführungsbeispiel. Gleiche und/oder funktionsgleiche Komponenten sind mit den selben Bezugszeichen benannt. Die Darstellungen zeigen den selben Stellhebel 41 in einer ersten Betriebsstellung (Fig. 3a), in einer zweiten Betriebsstellung bzw. Leerlauf- oder Startstellung (Fig. 3b) und in einer Stopstellung (Fig. 3c). Nachfolgend wird nur auf die wesentlichen Unterschiede zum ersten Ausführungsbeispiel der Fig. 2 eingegangen.

Abweichend zum ersten Ausführungsbeispiel der Fig. 2 ist der Stellhebel 41 mit einem exzentrischen Nocken 44 ausgebildet, der in der Stopstellung (Fig. 3c) mittelbar über ein bewegliches Druckstück bzw. Klemmstück 70 den flexibel elastischen Abschnitt 50 der Kraftstoffleitung gegen die starre Klemmbacke 61 presst, wodurch der Kraftstofffluss durch die Kraftstoffleitung abgeklemmt wird. Das bewegliche Druckstück 70 überträgt die vom Nocken 44 aufgebrachte Abklemmkraft und nimmt gleichfalls die aus der Relativbewegung resultierenden Reibungs- und/oder Schubkräfte auf. Das bewegliche Druckstück 70 ermöglicht zudem eine flächige Abklemmung wodurch der Kraftstofffluss sehr zuverlässig unterbrochen werden kann. Das als einfaches Blechformteil ausgebildete und beweglich gelagerte Druckstück 70 ist verliersicher an der Klemmbacke 61 geführt und kann sich quer zur Längserstreckungsrichtung L des Abschnitts 50 der Kraftstoffleitung bewegen. Die Rückstellbewegung nach Kraftentlastung wird durch die elastischen Rückstellkräfte des Abschnitts 50 der Kraftstoffleitung bewirkt. Die starre Klemmbacke 61 ist mittels von Schrauben 62 an der Halterung 60 befestigt, so dass die gesamte Gasbetätigungseinrichtung 40 zusammen mit der Abklemmeinrichtung als Einheit montiert werden kann, indem z. B. die Halterung 60 an der Rahmenkonstruktion 33 befestigt wird.

Fig. 4 zeigt ein weiteres Ausführungsbeispiel. Gleiche und/oder funktionsgleiche Komponenten sind mit den selben Bezugszeichen benannt. Die Darstellung zeigt den Stellhebel 41 in einer ersten Betriebsstellung, welche der in der Fig. 3a gezeigten Betriebsstellung entspricht. Nachfolgend wird nur auf die wesentlichen Unterschiede gegenüber dem zweiten Ausführungsbeispiel der Fig. 3 eingegangen.

Abweichend zum zweiten Ausführungsbeispiel der Fig. 3 sind zwischen dem beweglichen Druckstück 70 und der Klemmbacke 61 zwei Leitungsabschnitte 50 und 51 angeordnet. Beim Abschnitt 50 handelt es sich um einen Abschnitt der Kraftstoffleitung, welche den Tankbehälter 32 mitdem Verbrennungsmotor 31 verbindet, wie zuvor erläutert. Beim Abschnitt 51 handelt es sich um den Abschnitt einer Entlüftungsleitung, die der Entlüftung und/oder der Belüftung des Tankbehälters 32 dient. Beide Leitungsabschnitte 50 und 51 werden mittels des Nockens 44 und des beweglichen Klemmstücks 70 gleichzeitig abgeklemmt, wenn der Stellhebel 41 aus der gezeigten Betriebsstellung in der Richtung A in eine Stopstellung gebracht wird, wie zuvor erläutert. Hierdurch kann bspw. auch das unerwünschte Austreten von Kraftstoff und/oder Kraftstoffdämpfen durch die Tankentlüftung wirkungsvoll verhindert werden.

Die Merkmale der zuvor erläuterten Ausführungsbeispiele könne miteinander kombiniert werden, sofern sich hieraus kein technischer Widerspruch ergibt. Ferner kann eine zuvor erläuterte Abklemmeinrichtung auch als Einzelmaßnahmen, d. h. ohne die mechanische Kopplung mit einer Gasbetätigungseinrichtung, ausgebildet sein.

## Patentansprüche

1. Bodenverdichtungsgerät (10), insbesondere handgeführtes Bodenverdichtungsgerät, mit einem Verbrennungsmotor (31) und mit einem Tankbehälter (32) zur Aufnahme von Kraftstoff für den Betrieb des Verbrennungsmotors (31), sowie mit einer manuell betätigbaren Gasbetätigungseinrichtung (40) und/oder Start-Stop-Einrichtung für den Verbrennungsmotor (31),
**dadurch gekennzeichnet,**
**dass** wenigstens eine Abklemmeinrichtung umfasst ist, welche auf einen elastisch flexiblen Abschnitt (50) einer den Tankbehälter (32) mit dem Verbrennungsmotor (31) verbindenden Kraftstoffleitung mechanisch einwirkt, um den Kraftstofffluss durch diese Kraftstoffleitung abklemmen zu können, wobei diese Abklemmeinrichtung mit der Gasbetätigungseinrichtung (40) und/oder der Start-Stop-Einrichtung mechanisch gekoppelt oder in diese integriert ist, und wobei an der Verlängerung (43) wenigstens eine Rolle (46) oder Walze angeordnet ist, die auf den elastisch flexiblen Abschnitt (50) der Kraftstoffleitung einwirkt, um den Kraftstofffluss abklemmen zu können.

2. Bodenverdichtungsgerät (10) nach Anspruch 1,
**dadurch gekennzeichnet,**
**dass** die Gasbetätigungseinrichtung (40) und/oder die Start-Stop-Einrichtung einen schwenkbaren, manuell zu betätigenden Stellhebel (41) aufweist, der über einen Hebelmechanismus auf den elastisch flexiblen Abschnitt (50) der Kraftstoffleitung einwirkt, um den Kraftstofffluss abklemmen zu können.

3. Bodenverdichtungsgerät (10) nach Anspruch 2,
**dadurch gekennzeichnet,**
**dass** der Stellhebel (41) mit einer über sein Schwenkgelenk (42) überstehenden Verlängerung (43) ausgebildet ist, wobei diese Verlängerung (43) unmittelbar oder mittelbar auf den elastisch flexiblen Abschnitt (50) der Kraftstoffleitung einwirkt, um den Kraftstofffluss abklemmen zu können.

4. Bodenverdichtungsgerät (10) nach Anspruch 2,
**dadurch gekennzeichnet,**
**dass** der Stellhebel (41) mit einem Nocken (44) ausgebildet ist, der unmittelbar oder mittelbar auf den elastisch flexiblen Abschnitt (50) der Kraftstoffleitung einwirkt, um den Kraftstofffluss abklemmen zu können.

5. Bodenverdichtungsgerät (10) nach Anspruch 4,
**dadurch gekennzeichnet,**
**dass** ein relativ zum elastisch flexiblen Abschnitt (50) der Kraftstoffleitung bewegliches Druckstück (70) umfasst ist, dass eine vom Nocken (44) aufgebrachte Abklemmkraft reibungsfrei auf den elastisch flexiblen Abschnitt (50) der Kraftstoffleitung überträgt, um hierdurch den Kraftstofffluss abklemmen zu können.

6. Bodenverdichtungsgerät (10) nach einem der vorausgehenden Ansprüche 1 bis 5,
**dadurch gekennzeichnet,**
**dass** die Abklemmeinrichtung ausgebildet ist, eine punktuelle Abklemmung des elastisch flexiblen Abschnitts (50) der Kraftstoffleitung zu ermöglichen.

7. Bodenverdichtungsgerät (10) nach einem der vorausgehenden Ansprüche 1 bis 5,
**dadurch gekennzeichnet,**
**dass** die Abklemmeinrichtung ausgebildet ist, eine flächige Abklemmung des elastisch flexiblen Abschnitts (50) der Kraftstoffleitung zu ermöglichen.

8. Bodenverdichtungsgerät (10) nach einem der vorausgehenden Ansprüche,
**dadurch gekennzeichnet,**
**dass** die Abklemmeinrichtung ausgebildet ist, eine mehrfache Abklemmung des elastisch flexiblen Abschnitts (50) der Kraftstoffleitung zu ermöglichen.

9. Bodenverdichtungsgerät (10) nach einem der vorausgehenden Ansprüche,
**dadurch gekennzeichnet,**
**dass** die Abklemmeinrichtung ausgebildet ist, einen elastisch flexiblen Abschnitt (50) einer zwischen dem Tankbehälter (32) und dem Verbrennungsmotor (31) angeordneten Kraftstoffleitung und gleichzeitig einen elastisch flexiblen Abschnitt (51) einer Entlüftungsleitung des Tankbehälters (32) abklemmen zu können.

10. Bodenverdichtungsgerät (10) nach einem der vorausgehenden Ansprüche,
**dadurchgekennzeichnet,**
dass die Abklemmeinrichtung an einer Rahmenkonstruktion (33) und insbesondere an einer Griffeinrichtung dieses Bodenverdichtungsgeräts (10) angeordnet ist.

## Claims

1. A soil compaction device (10), especially a hand-operated soil compaction device, comprising an internal combustion engine (31) and a tank container (32) for receiving fuel for the operation of said internal combustion engine (31), and a manually actuated gas actuation device (40) and/or a start-stop device for the internal combustion engine (31),
**characterized in that**
at least one clamping device is comprised which mechanically acts on an elastically flexible section (50) of a fuel line which connects the tank container (32) with the internal combustion engine (31) in order to interrupt the fuel flow through said fuel line, with said clamping device being mechanically coupled with or integrated in the gas actuation device (40) and/or the start-stop device, and with at least one roll or roller (46) being arranged on the extension (43), which roll or roller acts upon the elastically flexible section (50) of the fuel line in order to enable the disconnection of the fuel flow.

2. A soil compaction device (10) according to claim 1,
**characterized in that**
the gas actuation device (40) and/or the start-stop device comprises a pivotable actuating lever (41) which can be manually actuated and which acts on the elastically flexible section (50) of the fuel line via a lever mechanism in order to enable the disconnection of the fuel flow.

3. A soil compaction device (10) according to claim 2,
**characterized in that**
the actuating lever (41) is arranged with an extension (43) protruding beyond its pivot joint (42), with said extension (43) acting directly or indirectly on the elastically flexible section (50) of the fuel line in order to enable the disconnection of the fuel flow.

4. A soil compaction device (10) according to claim 2,
**characterized in that**
the actuating lever (41) is arranged with a cam (44) which acts directly or indirectly on the elastically flexible section (50) of the fuel line in order to enable the disconnection of the fuel flow.

5. A soil compaction device (10) according to claim 4,
**characterized in that**
a pressure element (70) is comprised which is movable relative to the elastically flexible section (50) of the fuel line and which transmits a clamping force applied by the cam (44) onto the elastically flexible section (50) of the fuel line in a friction free manner in order to thereby enable the disconnection of the fuel flow.

6. A soil compaction device (10) according to any one of the preceding claims 1 to 5,
**characterized in that**
the clamping device is arranged to enable a punctiform clamping of the elastically flexible section (50) of the fuel line.

7. A soil compaction device (10) according to any one of the preceding claims 1 to 5,
**characterized in that**
the clamping device is arranged to enable a planar clamping of the elastically flexible section (50) of the fuel line.

8. A soil compaction device (10) according to any one of the preceding claims,
**characterized in that**
the clamping device is arranged to enable multiple clamping of the elastically flexible section (50) of the fuel line.

9. A soil compaction device (10) according to any one of the preceding claims,
**characterized in that**
the clamping device is arranged to enable the clamping of an elastically flexible section (50) of a fuel line arranged between the tank container (32) and the internal combustion engine (31) and simultaneously an elastically flexible section (51) of a vent line of the tank container (32).

10. A soil compaction device (10) according to any one of the preceding claims,
**characterized in that**
the clamping device is arranged on a frame construction (33) and especially a handle device of said soil compaction device (10).

## Revendications

1. Dispositif (10) de compactage du sol, en particulier dispositif de compactage du sol guidé à la main, comprenant un moteur (31) à combustion interne et un réservoir (32) destiné à recevoir du carburant pour le fonctionnement dudit moteur (31) à combustion interne, et un dispositif (40) de commande manuelle de carburateur et/ou un dispositif Marche-Arrêt pour le moteur (31) à combustion interne,
***caractérisé en ce que***
au moins un dispositif de serrage est présent, qui agit mécaniquement sur une portion (50) flexible et élastique d'un tuyau d'alimentation en carburant qui relie le réservoir (32) au moteur à combustion interne (31), de manière à interrompre le flux du carburant dans ledit tuyau d'alimentation en carburant, ledit dispositif de serrage étant mécaniquement couplé ou intégré au dispositif (40) de commande manuelle du carburateur et/ou au dispositif Marche-Arrêt, et au moins un galet ou un cylindre (46) étant disposé sur l'extension (43), ledit galet ou cylindre agissant sur la portion (50) flexible et élastique du tuyau d'alimentation en carburant de manière à permettre l'interruption du flux de carburant.

2. Dispositif (10) de compactage du sol selon la revendication 1,
***caractérisé en* ce *que***
le dispositif (40) de commande du carburateur et/ou le dispositif de Marche-Arrêt comprend un levier d'actionnement pivotant (41) qui peut être actionné manuellement et qui agit sur la portion (50) flexible et élastique du tuyau d'alimentation en carburant par l'intermédiaire d'un mécanisme de levier de manière à permettre l'interruption du flux de carburant.

3. Dispositif (10) de compactage du sol selon la revendication 2,
***caractérisé en ce que***
le levier d'actionnement (41) est muni d'une extension (43) se prolongeant au-delà de son point de pivot (42), ladite extension (43) agissant directement ou indirectement sur la portion flexible et élastique (50) du tuyau d'alimentation en carburant de manière à permettre l'interruption du flux de carburant.

4. Dispositif (10) de compactage du sol selon la revendication 2,
***caractérisé en ce que***
le levier d'actionnement (41) est muni d'une came (44) qui agit directement ou indirectement sur la portion flexible et élastique (50) du tuyau d'alimentation en carburant de manière à permettre l'interruption du flux de carburant.

5. Dispositif (10) de compactage du sol selon la revendication 4,
***caractérisé en ce que***
un élément de pression (70) est présent, qui est mobile par rapport à la portion flexible et élastique (50) du tuyau d'alimentation en carburant et qui transmet la force de serrage appliquée par la came (44) sur la portion flexible et élastique (50) du tuyau d'alimentation en carburant d'une manière exempte de frottement pour ainsi permettre l'interruption du flux de carburant.

6. Dispositif (10) de compactage du sol selon l'une quelconque des revendications 1 à 5,
***caractérisé en ce que***
le dispositif de serrage est prévu pour permettre un serrage focalisé de la portion flexible et élastique (50) du tuyau d'alimentation en carburant.

7. Dispositif (10) de compactage du sol selon l'une quelconque des revendications 1 à 5,
***caractérisé en ce que***
le dispositif de serrage est prévu pour permettre un serrage planaire de la portion flexible et élastique (50) du tuyau d'alimentation en carburant.

8. Dispositif (10) de compactage du sol selon l'une quelconque des revendications précédentes,
***caractérisé en ce que***
le dispositif de serrage est prévu pour permettre un serrage multiple de la portion flexible et élastique (50) du tuyau d'alimentation en carburant.

9. Dispositif (10) de compactage du sol selon l'une quelconque des revendications précédentes,
***caractérisé en ce que***
le dispositif de serrage est agencé pour permettre le serrage d'une portion flexible et élastique (50) d'un tuyau d'alimentation disposé entre le réservoir (32) et le moteur (31) à combustion interne et, simultanément, le serrage d'une portion flexible et élastique (51) d'un tube de purge du réservoir (32).

10. Dispositif (10) de compactage du sol selon l'une quelconque des revendications précédentes,
***caractérisé en ce que***
le dispositif de serrage est agencé sur une structure de châssis (33) et en particulier sur une unité de poignée dudit dispositif (10) de compactage du sol.
